# EUROPÄISCHE PATENTSCHRIFT

(11) **EP 2 888 422 B1**
(45) Veröffentlichungstag und Bekanntmachung des Hinweises auf die Patenterteilung: **25.05.2016**
(21) Anmeldenummer: 13734802.5
(22) Anmeldetag: 10.07.2013
(51) Int. Cl.: E04G 21/04

(54) **FAHRBARE BETONPUMPE**
MOBILE CONCRETE PUMP
POMPE A BETON MOBILE

(30) Priorität: 24.08.2012 DE 102012215050
(43) Veröffentlichungstag der Anmeldung: 01.07.2015
(73) Patentinhaber: Putzmeister Engineering GmbH, 72631 Aichtal (DE)
(72) Erfinder: FÜGEL, Dietmar, 72649 Wolfschlugen (DE)
(74) Vertreter: Wolf, Eckhard
(86) Internationale Anmeldenummer: PCT/EP2013/064552
(87) Internationale Veröffentlichungsnummer: WO 2014/029552

(56) Entgegenhaltungen:
- EP-A1- 2 202 121
- EP-A2- 1 847 505
- WO-A1-2006/040658
- US-B1- 6 588 448

## Beschreibung

Die Erfindung betrifft eine fahrbare Betonpumpe mit einer unmittelbar oder mittelbar über einen Aufbaurahmen auf ein Fahrgestell eines LKW-Chassis aufgesetzten Tragstruktur, welche eine Abstützvorrichtung und einen Verteilermast bildende Funktionseinheiten aufnimmt, wobei der Verteilermast an einem Mastbock drehbar gelagert ist, der einen in die Tragstruktur eingefügten, als Drehlager für den Verteilermast ausgerüsteten Kessel umfasst und wobei die Abstützvorrichtung zwei in der Tragstruktur integrierte, diagonal nach vorne offene, einander kreuzende Stützbeinkästen sowie je ein in den Stützbeinkästen teleskopierbar angeordnetes Stützbein umfasst.

Bei fahrbaren Betonpumpen dieser Art (DE-102 46 447 A1) wird die Tragstruktur auf einen Aufbaurahmen montiert und zusammen mit diesem auf das Fahrgestell eines LKW-Chassis aufgesetzt. Die Tragstruktur bildet mit ihrem Mastbock und den Stützbeinkästen die Schnittstelle zwischen dem Verteilermast und den Stützbeinen. Das vom Verteilermast verursachte Lastmoment wird dabei über den Mastbock und die Stützbeinkästen auf die Stützbeine verteilt und in den Untergrund eingeleitet. Bei fahrbaren Betonpumpen besonders beliebt ist eine Tragstruktur, die vorne mit zwei teleskopierbaren und hinten mit zwei ausschwenkbaren Stützbeinen ausgestattet ist. Die Stützbeinkästen der vorderen Stützbeine bilden bei dieser Konstruktion ein "X", sie kreuzen sich also in der Tragstruktur diagonal.

Aus Sicht der Krafteinleitung wäre der Kreuzungspunkt der beiden Stützbeinkästen ideal, um das Lastmoment des Verteilermasts auf kürzestem Wege in die Stützbeine einzuleiten, wenn also der Kessel als Träger des Verteilermasts am Kreuzungspunkt angebracht wäre. Aus technischen Gründen ist es bei fahrbaren Betonpumpen aber meist unmöglich, den Kessel im Kreuzungspunkt anzubringen, weil er in diesem Falle wegen der Schwerpunktslage, der Achslasten und dem für den Verteilermast notwendigen Bauraum zu weit hinten auf dem Fahrgestell positioniert wäre. Der Kessel sitzt daher üblicherweise in Fahrtrichtung vor den Stützbeinkästen. Die Umlenkung des Kraftflusses vom exzentrischen Kessel in die tragenden vertikalen Seitenwände der Stützbeinkästen ist aber nur mit einem erheblichen konstruktiven Aufwand möglich. Dementsprechend zwingt diese Konstruktion zur Verwendung von schweren und konstruktiv aufwendigen Mastböcken.

EP1847505 A2 offenbart eine fahrbare Betonpumpe gemäß dem Oberbegriff des Anspruchs 1.

Ausgehend hiervon liegt der Erfindung die Aufgabe zugrunde, den Kessel des Mastbocks so zu gestalten und in der Tragstruktur zu positionieren, dass auch bei leichter Bauweise eine optimale Lastableitung vom Verteilermast zu den Stützbeinen möglich ist.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen. Der erfindungsgemäßen Lösung liegt vor allem der Gedanke zugrunde, dass die Tragstruktur eine nach oben offene, parallel zur Drehachse des Verteilermasts ausgerichtete Mehrkantöffnung aufweist und dass der Kessel des Mastbocks einen an die Mehrkantöffnung angepassten Mehrkantumriss aufweist und in die Mehrkantöffnung der Tragstruktur eingefügt ist. Dadurch ist es möglich, dass der Kessel mit zwei seiner Seitenflächen parallel zu einer Seitenwand je eines der Stützbeinkästen ausgerichtet ist. Wenn der Kessel dazuhin mit zwei seiner Seitenflächen in die betreffenden Seitenwände der Stützbeinkästen fluchtend integriert ist, wird bei kompakter Bauweise eine optimale Krafteinleitung zwischen Mastbock und Stützbeinkästen erzielt.

Eine bevorzugte Ausgestaltung der Erfindung sieht vor, dass der Kessel im Bereich der Mehrkantöffnung und der Stützbeinkästen an die Tragstruktur angeflanscht und/oder in diese eingeschweißt ist. Vorteilhafterweise bildet der Kessel eine Säule aus mehrfach gekantetem Blech. Dadurch werden also zwei Kesselseitenflächen und zwei Seitenwände der Stützbeinkästen zu einem Bauteil vereint. Der Kraftfluss erfolgt über diese gemeinsame Struktur zwar nicht so direkt, als säße der Kessel im Kreuzungspunkt. Verglichen mit heute üblichen Betonpumpen ist die erfindungsgemäße Konstruktion aber weitgehend umlenkungsfrei.

Eine weitere vorteilhafte Ausgestaltung der Erfindung sieht vor, dass der Kessel im Bereich seiner Oberkante einen in Wirkverbindung mit dem Verteilermast stehenden Drehantrieb aufweist. Weiter sind zweckmäßig die diagonal verlaufenden Stützbeinkästen derart zweistöckig ausgebildet, dass sie in verschiedener Höhe innerhalb der Tragstruktur angeordnete Teleskoprohre für die Stützbeine und durch einen Zwischenboden von diesen getrennte Freiräume aufweisen. Vorteilhafterweise steht der Kessel des Mastbocks im zentralen Bereich auf dem Zwischenboden auf, wobei im Zwischenboden eine Zentralöffnung für den Durchgriff und/oder für die Drehdurchführung von Förder-, Steuer- und Energieleitungen angeordnet ist.

Aus Platzgründen kann die Mehrkantöffnung auf ihrer den Stützbeinkästen abgewandten Seite eine Randöffnung aufweisen, durch die der Kessel zur Stirnseite hin teilweise hindurchgreift. Der den Kessel tragende Zwischenboden weist dabei im Bereich der Zentralöffnung zweckmäßig eine durch Biegeverformung und/oder durch Strukturelemente gebildete Verstärkungszone auf.

Im Folgenden wird die Erfindung anhand eines in der Zeichnung in schematischer Weise dargestellten Ausführungsbeispiels näher erläutert. Es zeigen
- Fig. 1: eine Seitenansicht einer fahrbaren Betonpumpe;
- Fig. 2: eine Draufsicht auf die fahrbare Betonpumpe nach Fig. 1 bei abgenommenem Verteilermast;
- Fig. 3: eine Draufsicht auf die Tragstruktur der Betonpumpe nach Fig. 1 und 2 ohne Kessel;
- Fig. 4a: bis c drei schaubildliche Explosionsdarstellungen der Tragstruktur nach Fig. 3 mit ausgehobenem Kessel.

Die in Fig. 1 und 2 gezeigte fahrbare Betonpumpe weist ein LKW-Chassis 10 mit einem motorgetriebenen Fahrgestell 12 und einem Führerhaus 14 auf, dessen Motorantrieb über einen Antriebsstrang 16 mit den Hinterachsen 18 kuppelbar ist. Das LKW-Chassis 10 trägt eine Betonpumpe 20, die über einen Aufbaurahmen 22 mit dem Fahrgestell 12 verbunden ist. Der Betonpumpenaufbau umfasst im Wesentlichen eine Kernpumpe 24 mit zwei hydraulischen Antriebszylindern 26, zwei paarweise mit den Antriebszylindern 26 über einen Wasserkasten 28 verbundenen Förderzylindern 30 und einem am anderen Ende der Förderzylinder 30 starr angeordneten Materialaufgabebehälter 32. Weiter umfasst der Aufbau eine Druckförderleitung 34, die über einen als Knickmast ausgebildeten Verteilermast 36 geführt ist und am Ende des letzten Mastarms einen den geförderten Beton zur Betonierstelle ausgebenden, nicht dargestellten Endschlauch aufweist.

Der Verteilermast 36 ist auf einem in der Nähe des stirnseitigen Endes mit einer Tragstruktur 46 starr verbundenen Mastbock 44 um eine vertikale Drehachse 48 drehbar gelagert. Der Mastbock 44 weist bei dem gezeigten Ausführungsbeispiel einen in der Tragstruktur 46 integrierten, als Drehlager für den Verteilermast 36 ausgerüsteten Kessel 52 auf.

Weiter ist eine Abstützvorrichtung 38 mit ausstellbaren Stützbeinen 40, 66 vorgesehen. Die Abstützvorrichtung umfasst zwei in der Tragstruktur 46 integrierte Stützbeinkästen 54, 56, die ihrerseits zwei diagonal nach vorne offene, einander in verschiedener Höhe kreuzende Teleskoprohre zur Aufnahme der vorderen Stützbeine 40 aufweisen. Am rückwärtigen Ende der Tragstruktur 46 sind außerdem an den Gelenken 64 zwei seitlich ausschwenkbare hintere Stützbeine 66 angelenkt. Beim Betonierbetrieb werden die Stützbeine 40, 66 ausgestellt und unter Anheben des Fahrgestells 12 auf dem Erdboden abgestützt.

Die Erfindung besteht darin, dass die Tragstruktur 46 eine nach oben offene, parallel zur Drehachse 48 des Verteilermasts 36 ausgerichtete Mehrkantöffnung 50 aufweist, dass der Kessel 52 des Mastbocks 44 einen an die Mehrkantöffnung 50 angepassten Mehrkantumriss aufweist und von oben her in die Mehrkantöffnung 50 der Tragstruktur 46 eingefügt ist, und dass der Kessel 52 mit zwei seiner einen Winkel miteinander einschließenden Seitenflächen 68 parallel zu einer Seitenwand 70 je eines der Stützbeinkästen 54, 56 ausgerichtet ist. Wie insbesondere aus den Fig. 4a bis c zu ersehen ist, bildet der Kessel 52 eine Säule aus mehrfach gekantetem Blech. Er ist im Bereich der Mehrkantöffnung 50 so in die Tragstruktur 46 eingefügt, dass er mit zwei seiner Seitenflächen 68 in eine Seitenwand 70 je eines der Stützbeinkästen 54, 56 fluchtend integriert ist. Um eine starre Verbindung zwischen den tragenden Teilen des Kessels 52 und der Tragstruktur 46 zu erzielen, ist der Kessel 52 im Bereich der Mehrkantöffnung 50 und der Stützbeinkästen 54, 56 in die Tragstruktur 46 eingeschweißt.

Weiter ist aus den Fig. 4a bis c zu erkennen, dass die diagonal verlaufenden Stützbeinkästen 54, 56 derart zweistöckig ausgebildet sind, dass ihre in verschiedener Höhe innerhalb der Tragstruktur 46 angeordneten Teleskoprohre durch einen Zwischenboden 72 von diesen getrennte Freiräume 74 begrenzen. Im montierten Zustand steht der Kessel 52 des Mastbocks 44 auf dem Zwischenboden 72 auf. Der Zwischenboden 72 ist dort mit einer Zentralöffnung 76 für den Durchgriff und/oder für die Drehdurchführung von nicht dargestellten Förder-, Steuer- und Energieleitungen versehen. Im Bereich der Zentralöffnung 76 weist der Zwischenboden 72 eine durch Biegeverformung und durch Strukturelemente 78 gebildete Verstärkungszone 80 auf, die die senkrechte Last des Verteilermasts 36 aufnimmt und über die Tragstruktur 46 auf die Stützbeine 40, 66 umlenkt. Aus Fig. 4a bis c ist außerdem zu ersehen, dass die Mehrkantöffnung 50 auf ihrer den Stützbeinkästen 54, 56 abgewandten Stirnseite eine Randöffnung 82 aufweist, durch die der Kessel 52 teilweise hindurchgreift. Im Bereich seiner Oberkante weist der Kessel 52 einen in Wirkverbindung mit dem Verteilermast stehenden Drehantrieb auf, dessen Lager 84 in Fig. 4a bis c zu sehen ist.

Zusammenfassend ist folgendes festzustellen: Die Erfindung bezieht sich auf eine fahrbare Betonpumpe mit einer unmittelbar oder mittelbar über einen Aufbaurahmen 22 auf ein Fahrgestell 12 eines LKW-Chassis 10 aufgesetzte Tragstruktur 46, welche eine Abstützvorrichtung und einen Verteilermast 36 bildende Funktionseinheiten aufnimmt. Der Verteilermast 36 ist an einem Mastbock 44 drehbar gelagert. Der Mastbock 44 umfasst einen in die Tragstruktur 46 eingefügten, als Drehlager für den Verteilermast 36 ausgerüsteten Kessel 52, während die Abstützvorrichtung zwei in der Tragstruktur 46 integrierte, diagonal nach vorne offene, einander kreuzende Stützbeinkästen 54, 56 sowie je ein in den Stützbeinkästen teleskopierbar angeordnetes Stützbein 40 aufweist. Die Erfindung besteht darin, dass die Tragstruktur 46 eine nach oben offene, parallel zur Drehachse 48 des Verteilermasts 36 ausgerichtete Mehrkantöffnung 50 aufweist, während der Kessel 52 des Mastbocks 44 einen an die Mehrkantöffnung 50 angepassten Mehrkantumriss aufweist und von oben her in die Mehrkantöffnung 50 der Tragstruktur 46 eingefügt ist. Bei dieser Konstruktion wird ein besonders guter Kraftfluss zwischen dem Verteilermast 36 und den Stützbeinen 40 dadurch erzielt, dass der Kessel 52 mit zwei seiner einen Winkel miteinander einschließenden Seitenflächen 68 parallel zu einer Seitenwand 70 je eines der Stützbeinkästen 54, 56 ausgerichtet ist.

### Bezugszeichenliste

- 10: LKW-Chassis
- 12: Fahrgestell
- 14: Führerhaus
- 16: Antriebsstrang
- 18: Hinterachse
- 20: Betonpumpe
- 22: Aufbaurahmen
- 24: Kernpumpe
- 26: Antriebszylinder
- 28: Wasserkasten
- 30: Förderzylinder
- 32: Materialaufgabebehälter
- 34: Druckförderleitung
- 36: Verteilermast
- 40, 66: Stützbeine
- 44: Mastbock
- 46: Tragstruktur
- 48: Drehachse
- 50: Mehrkantöffnung
- 52: Kessel
- 54, 56: Stützbeinkästen
- 64: Gelenk
- 68: Seitenfläche Kessel
- 70: Seitenwand
- 72: Zwischenboden
- 74: Freiräume
- 76: Zentralöffnung
- 78: Strukturelemente
- 80: Verstärkungszone
- 82: Randöffnung
- 84: Lager des Drehantriebs

## Patentansprüche

1. Fahrbare Betonpumpe mit einer unmittelbar oder mittelbar über einen Aufbaurahmen (22) auf ein Fahrgestell (12) eines LKW-Chassis (10) aufgesetzte Tragstruktur (46), welche eine Abstützvorrichtung und einen Verteilermast (36) bildende Funktionseinheiten aufnimmt, wobei der Verteilermast (36) an einem Mastbock (44) drehbar gelagert ist, der einen in die Tragstruktur (46) eingefügten, als Drehlager für den Verteilermast (36) ausgerüsteten Kessel (52) umfasst und wobei die Abstützvorrichtung zwei in der Tragstruktur (46) integrierte, diagonal nach vorne offene, einander kreuzende Stützbeinkästen (54, 56) sowie je ein in den Stützbeinkästen (54, 56) teleskopierbar angeordnetes Stützbein (40) umfasst, **dadurch gekennzeichnet, dass** die Tragstruktur (46) eine nach oben offene, parallel zur Drehachse (48) des Verteilermasts (36) ausgerichtete Mehrkantöffnung (50) aufweist, dass der Kessel (52) des Mastbocks (44) einen an die Mehrkantöffnung (50) angepassten Mehrkantumriss aufweist und in die Mehrkantöffnung (50) der Tragstruktur (46) eingefügt ist, und dass der Kessel (52) mit zwei seiner Seitenflächen (68) parallel zu einer Seitenwand (70) je eines der Stützbeinkästen (54, 56) ausgerichtet ist.

2. Betonpumpe nach Anspruch 1, **dadurch gekennzeichnet, dass** der Kessel (52) mit zwei seiner Seitenflächen (68) in eine Seitenwand (70) je eines der Stützbeinkästen (54, 56) fluchtend integriert ist.

3. Betonpumpe nach Anspruch 1 oder 2, **dadurch gekennzeichnet, dass** der Kessel (52) im Bereich der Mehrkantöffnung (50) und der Stützbeinkästen (54, 56) an die Tragstruktur (46) angeflanscht und/oder in diese eingeschweißt ist.

4. Betonpumpe nach einem der Ansprüche 1 bis 3, **dadurch gekennzeichnet, dass** der Kessel (52) eine Säule aus mehrfach gekantetem Blech bildet.

5. Betonpumpe nach einem der Ansprüche 1 bis 4, **dadurch gekennzeichnet, dass** der Kessel (52) im Bereich seiner Oberkante einen in Wirkverbindung mit dem Verteilermast (36) stehenden Drehantrieb aufweist.

6. Betonpumpe nach einem der Ansprüche 1 bis 5, **dadurch gekennzeichnet, dass** die diagonal verlaufenden Stützbeinkästen (54, 56) derart zweistöckig ausgebildet sind, dass sie in verschiedener Höhe innerhalb der Tragstruktur (46) angeordnete Teleskoprohre für die Stützbeine und durch einen Zwischenboden (72) von diesen getrennte Freiräume (74) aufweisen.

7. Betonpumpe nach Anspruch 6, **dadurch gekennzeichnet, dass** der Kessel (52) des Mastbocks (44) auf dem Zwischenboden (72) aufsteht und dass im Zwischenboden (72) eine Zentralöffnung (76) für den Durchgriff und/oder für die Drehdurchführung von Förder-, Steuer- und Energieleitungen angeordnet ist.

8. Betonpumpe nach einem der Ansprüche 1 bis 7, **dadurch gekennzeichnet, dass** die Mehrkantöffnung (50) auf ihrer den Stützbeinkästen (54, 56) abgewandten Seite eine Randöffnung (82) aufweist.

9. Betonpumpe nach einem der Ansprüche 6 bis 8, **dadurch gekennzeichnet, dass** der Zwischenboden (72) im Bereich der Zentralöffnung (76) eine durch Biegeverformung und/oder durch Strukturelemente (78) gebildete Verstärkungszone (80) aufweist.

## Claims

1. A mobile concrete pump with a carrying structure (46) placed directly or indirectly via a mounting frame (22) onto a running gear (12) of a motor truck chassis (10), which accommodates functional units forming a supporting device and a distributor mast (36), the distributor mast (36) being mounted rotatably on a mast trestle (44) which comprises a shell (52) inserted into the carrying structure (46) and equipped as a rotary bearing for the distributor mast (36), and the supporting device comprising two mutually intersecting supporting leg boxes (54, 56) integrated in the carrying structure (46) and open diagonally forward and in each case a supporting leg (40) arranged telescopically in the supporting leg boxes (54, 56), **characterized in that** the carrying structure (46) has an upwardly open polygonal orifice (50) oriented parallel to the axis of rotation (48) of the distributor mast (36), **in that** the shell (52) of the mast trestle (44) has a polygonal contour adapted to the polygonal orifice (50) and is inserted into the polygonal orifice (50) of the carrying structure (46), and **in that** the shell (52) is oriented with two of its side faces (68) parallel to a side wall (70) of one of the supporting leg boxes (54, 56) in each case.

2. The concrete pump as claimed in claim 1, **characterized in that** the shell (52) is integrated alignedly with two of its side faces (68) into a side wall (70) of one of the supporting leg boxes (54, 56) in each case.

3. The concrete pump as claimed in claim 1 or 2, **characterized in that** the shell (52) is flanged to the carrying structure (46) and/or welded into this in the region of the polygonal orifice (50) and of the supporting leg boxes (54, 56).

4. The concrete pump as claimed in one of claims 1 to 3, **characterized in that** the shell (52) forms a column composed of multiply bent sheet metal.

5. The concrete pump as claimed in one of claims 1 to 4, **characterized in that** the shell (52) has in the region of its top edge a rotary drive connected operatively to the distributor mast (36).

6. The concrete pump as claimed in one of claims 1 to 5, **characterized in that** the diagonally running supporting leg boxes (54, 56) are formed with two stories in such a way that they have telescopic tubes, arranged at different heights inside the carrying structure (46), for the supporting legs and free spaces (74) separated from these telescopic tubes by an intermediate floor (72).

7. The concrete pump as claimed in claim 6, **characterized in that** the shell (52) of the mast trestle (44) stands on the intermediate floor (72), and **in that** a central orifice (76) for the passage and/or rotary leadthrough of conveying, control and power lines is arranged in the intermediate floor (72).

8. The concrete pump as claimed in one of claims 1 to 7, **characterized in that** the polygonal orifice (50) has, on its side facing away from the supporting leg boxes (54, 56), a marginal orifice (82).

9. The concrete pump as claimed in one of claims 6 to 8, **characterized in that** the intermediate floor (72) has in the region of the central orifice (76) a reinforcing zone (80) formed as a result of bending deformation and/or by structural elements (78).

## Revendications

1. Pompe à béton de type mobile, munie d'une structure de support (46) qui est installée directement, ou indirectement par l'intermédiaire d'un cadre (22) de montage rapporté, sur un train de roulement (12) d'un châssis (10) de poids lourd, et qui reçoit des unités fonctionnelles formant un dispositif d'appui et un mât distributeur (36), ledit mât distributeur (36) étant monté rotatif sur une embase (44) incluant un caisson (52) inséré dans ladite structure de support (46) et agencé comme un palier de rotation affecté audit mât distributeur (36), et ledit dispositif d'appui comprenant deux coffrages (54, 56) à jambes de force qui s'entrecroisent, sont ouverts diagonalement vers l'avant et sont intégrés dans ladite structure de support (46), ainsi qu'une jambe de force respective (40) logée dans lesdits coffrages (54, 56) de manière télescopique, **caractérisée par le fait que** la structure de support (46) comporte une ouverture polygonale (50) ouverte vers le haut et orientée parallèlement à l'axe de rotation (48) du mât distributeur (36) ; **par le fait que** le caisson (52) de l'embase (44) dudit mât est doté d'un profil polygonal adapté à l'ouverture polygonale (50), et est inséré dans ladite ouverture polygonale (50) de ladite structure de support (46) ; et **par le fait que** ledit caisson (52) est orienté, par deux de ses faces latérales (68), parallèlement à une paroi latérale (70) de l'un respectif des coffrages (54, 56) à jambes de force.

2. Pompe à béton selon la revendication 1, **caractérisée par le fait que** le caisson (52) est intégré avec alignement, par deux de ses faces latérales (68), dans une paroi latérale (70) de l'un respectif des coffrages (54, 56) à jambes de force.

3. Pompe à béton selon la revendication 1 ou 2, **caractérisée par le fait que** le caisson (52) est bridé sur la structure de support (46) et/ou intégré dans cette dernière par soudage dans la région de l'ouverture polygonale (50) et des coffrages (54, 56) à jambes de force.

4. Pompe à béton selon l'une des revendications 1 à 3, **caractérisée par le fait que** le caisson (52) forme une colonne en tôle à pliures multiples.

5. Pompe à béton selon l'une des revendications 1 à 4, **caractérisée par le fait que** le caisson (52) est pourvu, dans la région de son arête supérieure, d'un entraînement en rotation qui est en liaison opérante avec le mât distributeur (36).

6. Pompe à béton selon l'une des revendications 1 à 5, **caractérisée par le fait que** les coffrages (54, 56) à jambes de force, s'étendant diagonalement, offrent une réalisation à deux étages d'une manière telle qu'ils comportent des tubulures télescopiques dédiées auxdites jambes de force et situées à des hauteurs différentes à l'intérieur de la structure de support (46), et des espaces libres (74) séparés desdites tubulures par un plancher intermédiaire (72).

7. Pompe à béton selon la revendication 6, **caractérisée par le fait que** le caisson (52) de l'embase (44) du mât se dresse sur le plancher intermédiaire (72) ; et **par le fait qu'**un orifice central (76), dévolu au passage et/ou à la traversée rotative de conducteurs ou conduits de convoyage, de commande et d'énergie, est pratiqué dans ledit plancher intermédiaire (72).

8. Pompe à béton selon l'une des revendications 1 à 7, **caractérisée par le fait que** l'ouverture polygonale (50) présente un orifice marginal (82) sur son côté tourné à l'opposé des coffrages (54, 56) à jambes de force.

9. Pompe à béton selon l'une des revendications 6 à 8, **caractérisée par le fait que** le plancher intermédiaire (72) est muni, dans la région de orifice central (76), d'une zone de renfort (80) venue de déformation par flexion et/ou formée par des éléments structurels (78).
